# EUROPÄISCHE PATENTSCHRIFT

(11) **EP 0 484 934 B1**
(45) Veröffentlichungstag und Bekanntmachung des Hinweises auf die Patenterteilung: **05.01.1994**
(21) Anmeldenummer: 91118951.2
(22) Anmeldetag: 06.11.1991
(51) Int. Cl.: B21D 17/04

(54) **Vorrichtung zum Anformen von endseitigen Sicken an rohrförmigen Werkstücken aus Blech**
Device for forming beads at the end of tubular work pieces made of sheet
Dispositif pour former des moulures à la fin des pièces à travailler tubulaires en tôle

(30) Priorität: 06.11.1990 DE 9015247 U
(43) Veröffentlichungstag der Anmeldung: 13.05.1992
(73) Patentinhaber: MABI AG Isoliermaschinen, CH-5200 Windisch (CH)
(72) Erfinder: Biland, Max, CH-5200 Windisch (CH)
(74) Vertreter: Albrecht, Rainer Harald, Dr.-Ing.

(56) Entgegenhaltungen:
- DE-A- 2 700 780
- DE-C- 571 420
- DE-U- 8 708 141
- US-A- 2 251 810
- US-A- 3 595 048

## Beschreibung

Die Erfindung betrifft der Gattung nach eine Vorrichtung zum Anformen von endseitigen Sicken an rohrförmigen Werkstücken aus Blech, mit paarweise angeordneten Sickenrollen und mit einer Anlagefläche für das zu bearbeitende Werkstück, wobei die Sickenrollen an der Anlagefläche mit zur Anlagefläche orthogonaler Drehachse drehbar gelagert sowie motorisch antreibbar sind, entsprechend dem Oberbegriff des Anspruchs 1. Eine derartige Vorrichtung ist aus dem Dokument DE-U-8708141 bekannt. - Als Werkstücke kommen insbesondere vorgeformte Blechmantelteile zur Verkleidung von Wärmedämmstoffen, insbesondere an Rohrleitungen, in Betracht. Die Vorrichtung ist geeignet zur Bearbeitung von Rohrpaßstücken und Segmenten, die zu Bögen zusammensetzbar sind. Werden die gesickten Blechmantelteile an einer wärmegedämmten Rohrleitung außenseitig montiert, so greifen die Sicken der Blechmantelteile ineinander und verhindern den Eintritt von Schmutz und Feuchtigkeit.

Im Rahmen der aus der Praxis bekannten Maßnahmen ist die Anlagefläche der Vorrichtung vertikal ausgerichtet. Das zwischen den Sickenrollen eingespannte Werkstück muß während des Bearbeitungsvorganges manuell gehalten und geführt werden. Die Handhabung der bekannten Vorrichtung erfordert Erfahrung des Bedienungspersonals. Es besteht eine beachtliche Verletzungsgefahr bei der Handhabung der scharfkantigen Blechteile. Schließlich ist die Arbeitsgeschwindigkeit der Vorrichtung verbesserungsbedürftig.

Der Erfindung liegt die Aufgabe zugrunde, eine gattungsgemäße Vorrichtung so weiter auszubilden, daß bei einfacher Handhabung eine hohe Bearbeitungsgeschwindigkeit erreichbar ist.

Zur Lösung dieser Aufgabe lehrt die Erfindung, daß die Anlagefläche horizontal ausgerichtet ist und einen Auflagetisch für das Werkstück bildet, daß oberhalb des Auflagetisches eine vertikal bewegliche Andruckeinrichtung mit mindestens einem Andruckelement angeordnet ist, welches unter dem Gewicht der Andruckeinrichtung an der Oberkante des Werkstückes anliegt, und daß an der Anlagefläche beidseits des Sickenrollenpaares jeweils mindestens eine an die Mantelfläche des zu bearbeitenden Werkstückes anlegbare Stützrolle angeordnet ist, deren Abstand zu dem Sickenrollenpaar einstellbar ist.

Eine Ausführungsform der erfindungsgemäßen Lehre sieht vor, daß die Andruckeinrichtung einen galgenförmigen Schwenkarm mit lotrechter, vertikal beweglicher Schwenkachse und mit einem durch einen Schiebesitz an die Schwenkachse angeschlossenen Kragarm aufweist und daß an den Kragarm ein Andruckelement drehbar sowie schwenkbeweglich angeschlossen ist, welches an dem Werkstück fixierbar ist. Bei der Werkstückbearbeitung wird das fest an dem Werkstück anliegende Andruckelement von der Rotationsbewegung des Werkstückes mitgenommen und führt eine Drehbewegung aus. Durch die Schwenkbeweglichkeit ist das Andruckelement an die Neigung der oberseitigen Stirnfläche des Werkstückes anpaßbar. Eine genaue Ausrichtung der Andruckeinrichtung in bezug auf die Rotationsachse des Werkstückes ist nicht erforderlich. Ein unrunder Lauf des Werkstückes während der Werkstückbearbeitung stört nicht. In weiterer Ausgestaltung lehrt die Erfindung, daß das Andruckelement als Leiste mit darauf verschiebbaren, das Werkstück außenseitig fassenden Anschlagklötzen ausgebildet und durch ein Kardangelenk an den Kragarm der Andruckeinrichtung angeschlossen ist.

Eine andere Ausführungsform der erfindungsgemäßen Vorrichtung sieht vor, daß die Andruckeinrichtung eine vertikal bewegliche Quertraverse und zwei drehbeweglich an der Quertraverse gehaltene Rohre aufweist, wobei die Rohre sich parallel zum Auflagetisch erstrecken und Andruckelemente bilden, die durch das bei der Bearbeitung umlaufende Werkstück in Rotation versetzbar sind. Die Rohre liegen nur an einer Kante des Werkstückes auf. Der Abstand zwischen den Rohren sollte einstellbar sein, um die Bearbeitung von Werkstücken mit unterschiedlichem Durchmesser zu ermöglichen. Eine konstruktiv bevorzugte Ausführungsform der Erfindung sieht vor, daß die Rohre an auf der Quertraverse verschiebbaren Gleitschuhen gelagert sind. Auch die Länge der Rohre sollte beeinflußbar sein. Zweckmäßigerweise sind die Rohre daher als Teleskoprohre ausgebildet oder in der Lagerstelle axial verschiebbar.

Die Andruckelemente liegen unter dem Gewicht der Andruckeinrichtung an der Oberkante des Werkstückes an. Ein leichterer und durch die Andruckeinrichtung nicht behinderter Werkstückwechsel ist möglich, wenn die Andruckeinrichtung an eine pneumatisch oder hydraulisch arbeitende Hubvorrichtung angeschlossen und dadurch zum Zwecke des Werkstückwechsels vertikal verstellbar ist. In weiterer Ausgestaltung lehrt die Erfindung, daß die Stützrollen an axial verstellbaren Zustellelementen angeordnet sind. Dabei ist ein Stützrollenpaar zum Bearbeitungsspalt des Sickenrollenpaares anstellbar, wobei die Anordnung zweckmäßigerweise so getroffen ist, daß die Verstellbewegung im rechten Winkel zu der Verbindungslinie zwischen den Drehachsen der Sickenrollen erfolgt. Eine besonders gute Stützfunktion wird dann erreicht, wenn die Stützrollen nah am Eingriffsbereich der Sickenrollen positioniert sind. Zur Verbesserung des Rundlaufes des zu bearbeitenden Werkstückes können weitere Stützrollen, untereinander in äquidistanten Abständen, am Auflagetisch vorgesehen sein. Es versteht sich, daß auch diese zusätzlichen Stützrollen an axial verstellbaren Zustellelementen angeordnet sind. Eine weitere vorteilhafte Ausgestaltung der erfindungsgemäßen Vorrichtung ist dadurch gekennzeichnet, daß die Andruckvorrichtung auswechselbare Gewichtsstücke umfaßt. Durch Auswahl geeigneter Gewichtsstücke ist die Auflagekraft der Andruckeinrichtung dem Werkstück entsprechend anpaßbar.

Die erfindungsgemäße Vorrichtung zeichnet sich durch einfache Handhabung aus. Eine manuelle Führung des Werkstückes während der Werkstückbearbeitung ist auch bei größeren Werkstückdurchmessern nicht erforderlich. Mit der erfindungsgemäßen Vorrichtung lassen sich in rascher Folge nacheinander Rohrpaßstücke und Segmente unterschiedlicher Geometrie bearbeiten. Die Vorrichtung ist damit insbesondere für Schlosserarbeiten geeignet, die auf der Baustelle durchgeführt werden müssen.

Im folgenden wird die Erfindung anhand einer lediglich ein Ausführungsbeispiel darstellenden Zeichnung ausführlicher erläutert. Es zeigen schematisch
- Fig. 1: eine perspektivische Darstellung der erfindungsgemäßen Vorrichtung.
- Fig. 2: eine Seitenansicht der in Fig. 1 dargestellten Vorrichtung,
- Fig. 3: eine Draufsicht auf die Vorrichtung gemäß Fig. 1,
- Fig. 4: eine weitere Ausgestaltung der erfindungsgemäßen Vorrichtung, ebenfalls in perspektivischer Darstellung.

Die in den Figuren dargestellte Vorrichtung ist zum Anformen und endseitigen Sicken an rohrförmigen Werkstücken aus Blech bestimmt. Bei diesen Werkstücken handelt es sich insbesondere um vorgeformte Blechteile, aus denen Verkleidungen für Wärmedämmungen an Rohrleitungen hergestellt werden. In Betracht kommen vor allem gerade Paßstücke sowie Segmente, die zu Rohrbögen zusammensetzbar sind. Zum grundsätzlichen Aufbau der Vorrichtung gehören eine Anlagefläche 1 für das zu bearbeitende Werkstück 2 und paarweise angeordnete Sickenrollen 3, die an der Anlagefläche 1 mit zur Anlagefläche orthogonaler Drehachse 4 drehbar gelagert sowie durch eine nicht dargestellte Antriebsvorrichtung motorisch antreibbar sind. Die Sickenrollen 3 sind in bekannter Weise relativ zueinander verstell- und justierbar. Die Anlagefläche 1 ist horizontal ausgerichtet und bildet einen Auflagetisch für das Werkstück. Oberhalb des Auflagetisches 1 erkennt man bei der in den Figuren 1 bis 3 dargestellten Ausführung eine Andruckeinrichtung 5 mit einem höhenverstellbaren Kragarm 6 und mit einem schwenkbeweglich sowie drehbar an dem Kragarm 6 befestigten Andruckelement 7. Das Andruckelement 7 ist oberseitig an das Werkstück 2 anlegbar und an diesem fixierbar. An der Anlagefläche 1 beidseits des Sickenrollenpaares 3 ist jeweils eine Stützrolle 8 angeordnet, deren Abstand zu dem Sickenrollenpaar 3 einstellbar ist. Bei der Werkstückbearbeitung liegen diese Stützrollen 8 an dem Werkstück mantelseitig an.

Aus einer vergleichenden Betrachtung insbesondere der Fig. 1 und 2 wird deutlich, daß die Andruckeinrichtung 5 eine lotrechte, vertikal verstellbare Schwenkachse 9 aufweist, die in einer ortsfesten Kugelbuchse 10 gelagert ist. Der Kragarm 6 der Andruckeinrichtung ist rechtwinklig an die Schwenkachse 9 angeschlossen und durch einen Schiebesitz 11 mit dieser verbunden. Kragarm 6 und Schwenkachse 9 bilden insofern einen galgenförmigen Schwenkarm. Die Andruckeinrichtung 5 liegt ausschließlich unter Eigengewicht an dem zu bearbeitenden Werkstück 2 an. Durch Richtungspfeile ist angedeutet, daß die Andruckeinrichtung 5 Verstellbewegungen in der Ebene ausführen und dadurch den Werkstückbewegungen folgen kann. Zwischen dem Kragarm 6 der Andruckeinrichtung und dem Andruckelement 7 ist ein Kardangelenk 12 angeordnet. Ferner erkennt man, daß das Andruckelement 7 als Leiste mit darauf verschiebbaren Anschlagklötzen 13 ausgebildet ist. Die Anschlagklötze 13 sind in der Haltestellung durch Spannschrauben 14 an der Leiste 7 arretierbar und liegen außenseitig an dem zu bearbeitenden Werkstück 2 an. Das Andruckelement 7 folgt der Rotationsbewegung des Werkstückes 2 während der Werkstückbearbeitung.

Einer vergleichenden Betrachtung der Fig. 1 und 3 entnimmt man, daß die Stützrollen 8 an axial verstellbaren Zustellelementen 15 angeordnet sind. Die Zustellelemente 15 sind axial im rechten Winkel zu der Verbindungslinie 16 zwischen den Drehachsen 4 des Sickenrollenpaares 3 verstellbar. Im Ausführungsbeispiel sind die Zustellelemente 15 als leistenförmige Bauteile ausgebildet, die durch Spannschrauben an dem Auflagetisch 1 feststellbar sind.

Bei der in Fig. 4 dargestellten Ausführungsform weist die oberhalb des horizontalen Auflagetisches 1 angeordnete Andruckeinrichtung 5 eine vertikal bewegliche Quertraverse 17 und zwei drehbeweglich an der Quertraverse gehaltene Rohre 18 auf. Die Rohre 18 erstrecken sich parallel zum Auflagetisch und bilden Andruckelemente. die an einer Oberkante des hier nicht dargestellten Werkstücks aufliegen und durch das bei der Werkstückbearbeitung umlaufende Werkstück in Rotation versetzbar sind. Zur Lagerung der Rohre 18 sind an der Quertraverse 17 verschiebbare Gleitschuhe 19 vorgesehen. Durch Verschieben der Gleitschuhe 19 ist der Abstand zwischen den Rohren 18 einstell- und veränderbar. Die Rohre 18 sind als Teleskoprohre ausgebildet oder in den Gleitschuhen 19 axial verschiebbar. Dadurch ist die Länge der Rohre 18 dem Werkstück entsprechend anpaßbar. Zum Zwecke der Justierung der Andruckeinrichtung 5 ist die Quertraverse drehbeweglich und in einer gewünschten Winkelstellung arretierbar. Beidseits des motorisch angetriebenen Sickenrollenpaares 3 sind an die Mantelfläche des zu bearbeitenden Werkstückes anlegbare Stützrollen 8,8' vorgesehen, deren Abstand zu dem Sickenrollenpaar 3 einstellbar ist. Dazu sind die Stützrollen 8,8' an axial verstellbaren Zustellelementen 15, 15' gelagert. Ein Stützrollenpaar 8' ist zum Bearbeitungsspalt des Sickenrollenpaares 3 anstellbar. Die Zustellelemente 15' dieses Sickenrollenpaares 8' sind axial im rechten Winkel zu der Verbindungslinie zwischen den Drehachsen des Sickenrollenpaares 3 verstellbar. Weitere, ebenfalls an axial verstellbaren Zustellelementen 15 gelagerte Stützrollen 8 sind in äquidistanten Abständen am Auflagetisch 1 angebracht. Sie dienen der Verbesserung des Rundlaufes des zu bearbeitenden Werkstückes. Schließlich entnimmt man der Fig. 4, daß die Andruckeinrichtung 5 auswechselbare Gewichtsstücke 20 umfaßt, durch deren Auswahl die Andruckkraft auf das Werkstück einstellbar ist. Ferner ist eine pneumatisch oder hydraulisch arbeitende Hubvorrichtung 21 vorgesehen. Die Andruckeinrichtung 5 ist an die Hubvorrichtung 21 angeschlossen und dadurch zum Zwecke eines Werkstückwechsels vertikal verstellbar.

## Patentansprüche

1. Vorrichtung zum Anformen von endseitigen Sicken an rohrförmigen Werkstücken aus Blech, mit einem Auflagetisch (1), der eine horizontale Auflagefläche für das zu bearbeitende Werkstück (2) aufweist, und mit paarweise angeordneten Sickenrollen (3), die an 5 dem Auflagetisch (1) mit zur Auflagefläche orthogonaler Drehachse (4) drehbar gelagert sowie motorisch antreibbar sind, wobei beidseits des Sickenrollenpaares (3) mindestens eine an die Mantelfläche des zu bearbeitenden Werkstückes (2) anlegbare Stützrolle (8, 8') angeordnet ist, deren Abstand zu dem Sickenrollenpaar (3) einstell10 bar ist, **dadurch gekennzeichnet,** daß oberhalb des Auflagetisches (1) eine vertikal bewegliche Andruckeinrichtung (5) mit mindestens einem Andruckelement (7, 18) angeordnet ist, welches unter dem Gewicht der Andruckeinrichtung (5)an der Oberkante des Werkstückes (2) anliegt.

2. Vorrichtung nach Anspruch 1, dadurch gekennzeichnet, daß die Andruckeinrichtung (5) einen galgenförmigen Schwenkarm mit lotrechter, vertikal beweglicher Schwenkachse (9) und mit einem durch einen Schiebesitz (11) an die Schwenkachse (9) angeschlossenen Kragarm (6) aufweist und daß an den Kragarm (6) ein Andruckelement (7) drehbar sowie schwenkbeweglich angeschlossen ist, welches an dem Werkstück (2) fixierbar ist.

3. Vorrichtung nach Anspruch 2, dadurch gekennzeichnet, daß das Andruckelement (7) als Leiste mit darauf verschiebbaren, das Werkstück (2) außenseitig fassenden Anschlagklötzen (13) ausgebildet und durch ein Kardangelenk (12) an den Kragarm (6) der Andruckeinrichtung (5) angeschlossen ist.

4. Vorrichtung nach Anspruch 1, dadurch gekennzeichnet, daß die Andruckeinrichtung (5) eine vertikal bewegliche Quertraverse (17) und zwei drehbeweglich an der Quertraverse (17) gehaltene Rohre (18) aufweist, wobei die Rohre (18) sich parallel zum Auflagetisch (1) erstrecken und Andruckelemente bilden, die durch das bei der Bearbeitung umlaufende Werkstück (2) in Rotation versetzbar sind.

5. Vorrichtung nach Anspruch 4, dadurch gekennzeichnet, daß die Rohre (18) an auf der Quertraverse (17) verschiebbaren Gleitschuhen (19) gelagert sind.

6. Vorrichtung nach Anspruch 4 oder 5, dadurch gekennzeichnet, daß die Rohre (18) als Teleskoprohre ausgebildet oder in der Lagerstelle axial verschiebbar sind.

7. Vorrichtung nach einem der Ansprüche 1 bis 6, dadurch gekennzeichnet, daß die Andruckeinrichtung (5) an eine pneumatisch oder hydraulisch arbeitende Hubvorrichtung (21) angeschlossen und dadurch zum Zwecke eines Werkstückwechsels vertikal verstellbar ist.

8. Vorrichtung nach einem der Ansprüche 1 bis 7, dadurch gekennzeichnet, daß die Stützrollen (8, 8') an axial verstellbaren Zustellelementen (15, 15') angeordnet sind, wobei ein Stützrollenpaar (8') zum Bearbeitungsspalt des Sickenrollenpaares (3) anstellbar ist und wobei zur Verbesserung des Rundlaufes des zu bearbeitenden Werkstückes (2) weitere Stützrollen (8) in äquidistanten Abständen vorgesehen sind.

9. Vorrichtung nach einem der Ansprüche 1 bis 8, dadurch gekennzeichnet, daß die Andruckeinrichtung (5) auswechselbare Gewichtsstücke (20) umfaßt.

## Claims

1. Apparatus for forming beads at the ends of tubular sheet-metal workpieces, comprising a support table (1) comprising a horizontal support surface for the workpiece (2), and pairs of beading rollers (3) mounted on the support table (1) so as to rotate about an axis (4) at right angles to the support surface, said rollers (3) being motor-drivable, at least one support roller (8, 8') adapted to be applied against the outer surface of the workpiece (2) being disposed on either side of the pair of beading rollers (3), the distance of the support roller from the pair of beading rollers (3) being adjustable, characterised in that a vertically movable pressure-application device (5) is disposed above the support table (1) and comprises at least one pressure-application element (7, 18) which bears against the top edge of the workpiece (2) by the weight of the pressure-application device (5).

2. Apparatus according to claim 1, characterised in that the pressure-application device (5) comprises a swing arm in the form of a gallows having a vertical and vertically movable pivot axis (9), and a jib (6) connected to the pivot axis (9) by a sliding fit (11), and in that a pressure-application element (7) fixable on the workpiece (2) is connected rotatably and pivotally to the jib (6).

3. Apparatus according to claim 2, characterised in that the pressure-application element (7) is constructed as a strip having slidable thereon stop blocks (13) which engage the outside of the workpiece (2), said element (7) being connected to the jib (6) of the pressure-application device (5) by a universal joint (12).

4. Apparatus according to claim 1, characterised in that the pressure-application device (5) comprises a vertically movable cross-member (17) and two tubes (18) mounted rotatably on the cross-member (17), the tubes (18) extending parallel to the support table (1) and forming pressure-application elements rotatable by the workpiece (2) rotating during the machining operation.

5. Apparatus according to claim 4, characterised in that the tubes (18) are mounted on sliding blocks (18) movable on the cross-member (17).

6. Apparatus according to claim 4 or 5, characterised in that the tubes (18) are constructed as telescopic tubes or are axially movable in the mounting.

7. Apparatus according to any one of claims 1 to 6, characterised in that the pressure-application device (5) is connected to a pneumatic or hydraulic lifting device (21) and is thus vertically adjustable for change of workpiece.

8. Apparatus according to any one of claims 1 to 7, characterised in that the support rollers (8, 8') are disposed on axially adjustable adjustment elements (15, 15'), one pair of support rollers (8') being adjustable in relation to the machining gap between the pair of beading rollers (3), other support rollers (8) being provided at equidistant intervals to improve the true running of the workpiece (2).

9. Apparatus according to any one of claims 1 to 8, characterised in that the pressure-application device (5) comprises interchangeable weights (20).

## Revendications

1. Dispositif pour former des moulures d'extrémité sur des pièces à travailler tubulaires en tôle, comportant une table de support (1), qui possède une surface d'appui horizontale pour la pièce à travailler (2), et des galets de moulurage (3), qui sont installés par couples, sont montés de manière à pouvoir tourner sur la table de support (1), avec leur axe de rotation (14) perpendiculaire à la surface d'appui, et peuvent être entraînés par des moteurs, et dans lequel des deux côtés du couple de galets de moulurage (3) est disposé au moins un galet d'appui (8,8'), qui peut être appliqué contre la surface enveloppe de la pièce à travailler (2) et dont la distance par rapport au couple de galets de moulurage (3) est réglable, caractérisé en ce qu'au-dessus de la table de support (1) est disposé un dispositif de serrage (5) déplaçable verticalement, qui comporte au moins un élément de serrage (7,18) qui, sous l'effet du poids du dispositif de serrage (5), s'applique contre le bord supérieur de la pièce à travailler (2).

2. Dispositif selon la revendication 1, caractérisé en ce que le dispositif de serrage (5) comporte un bras oscillant formant perche, qui possède un axe de basculement vertical (9), déplaçable verticalement, et un bras en console (6), qui peut être raccordé à l'axe de basculement (9) par l'intermédiaire d'un montage coulissant (11), et qu'un élément de serrage (7), qui peut être fixé sur la pièce à travailler (2), est raccordé au bras en console (6) de manière à pouvoir tourner et à avoir un mouvement de basculement.

3. Dispositif selon la revendication 2, caractérisé en ce que l'élément de serrage (7) est agencé sous la forme d'une barrette sur laquelle sont montés, de manière à pouvoir être déplacés, des sabots de butée (13), qui saisissent extérieurement la pièce à travailler (2), et est raccordé par un joint de cardan (12) au bras en console (6) du dispositif de serrage (5).

4. Dispositif selon la revendication 1, caractérisé en ce que le dispositif de serrage (5) comporte une traverse (17) déplaçable verticalement, et deux tubes (18), qui sont maintenus, avec possibilité de rotation, sur la traverse (17), les tubes (18) s'étendant parallèlement à la table de support (1) et formant des éléments de serrage, qui peuvent être entraînés en rotation par la pièce à travailler (2) qui tourne lorsqu'elle est travaillée.

5. Dispositif selon la revendication 4, caractérisé en ce que les tubes (18) sont tourillonnés sur des coulisseaux (19) qui sont déplaçables sur la traverse (17).

6. Dispositif selon la revendication 4 ou 5, caractérisé en ce que les tubes (18) sont réalisés sous la forme de tubes télescopiques ou peuvent être déplacés axialement dans le support.

7. Dispositif selon l'une des revendications 1 à 6, caractérisé en ce que le dispositif de serrage (5) est raccordé à un dispositif de levage (21) qui travaille pneumatiquement ou hydrauliquement et est de ce fait déplaçable verticalement de manière à permettre un changement de pièce à travailler.

8. Dispositif selon l'une des revendications 1 à 7, caractérisé en ce que les galets d'appui (8,8') sont disposés sur des éléments d'avance (15,15') déplaçables axialement, auquel cas un couple de galets d'appui (8') peut être approchés en direction de la fente de travail du couple de galets de moulurage (3), et, pour améliorer la rotation uniforme de la pièce à travailler (2), il est prévu d'autres galets d'appui équidistants (8).

9. Dispositif selon l'une des revendications 1 à 8, caractérisé en ce que le dispositif de serrage (5) comprend des poids interchangeables (20).
